# EUROPÄISCHE PATENTSCHRIFT

(11) **EP 3 381 581 B1**
(45) Veröffentlichungstag und Bekanntmachung des Hinweises auf die Patenterteilung: **27.01.2021**
(21) Anmeldenummer: 18160076.8
(22) Anmeldetag: 06.03.2018
(51) Int. Cl.: B21J 15/02, B21J 15/12, B21J 15/32

(54) **STANZNIETVORRICHTUNG UND VERFAHREN ZUM BETREIBEN EINER STANZNIETVORRICHTUNG**
PUNCH RIVET DEVICE AND METHOD FOR OPERATING THE SAME
DISPOSITIF DE POINÇONNAGE ET PROCÉDÉ DE FONCTIONNEMENT D'UN DISPOSITIF DE POINÇONNAGE

(30) Priorität: 29.03.2017 DE 102017205263
(43) Veröffentlichungstag der Anmeldung: 03.10.2018
(73) Patentinhaber: Robert Bosch GmbH, 70442 Stuttgart (DE)
(72) Erfinder: Woelke, Florian, 71229 Leonberg (DE); Karle, Armin, 75173 Pforzheim (DE); Guenter, Friedhelm, 71576 Burgstetten (DE); Maul, Steven, 71229 Leonberg (DE); Ramsayer, Reiner, 71277 Rutesheim (DE); Kauth, Christoph, 97816 Lohr Am Main (DE); Dieterle, Martin, 71636 Ludwigsburg (DE); Philipskoetter, Andre, 64720 Michelstadt / Weiten-Gesaess (DE); Nickel, Patrick, 63633 Birstein (DE)

(56) Entgegenhaltungen:
- EP-A1- 3 117 925
- DE-A1- 10 332 124
- DE-A1-102016 202 243
- US-A1- 2004 217 144

## Beschreibung

Die vorliegende Erfindung betrifft eine Setzeinheit für eine Stanznietvorrichtung, eine Stanznietvorrichtung mit einer solchen Setzeinheit, eine Fertigungsanlage mit einer solchen Stanznietvorrichtung sowie ein Verfahren zum Betreiben einer Stanznietvorrichtung.

### Stand der Technik

Fügeverfahren, wie Nietverfahren, dienen zum Verbinden wenigstens zweier in einem Verbindungsbereich insbesondere eben ausgebildeter Bauteile (Fügepartner). Ein Stanznietverfahren zeichnet sich beispielsweise dadurch aus, dass ein Vorlochen der miteinander zu verbindenden Bauteile nicht erforderlich ist. Vielmehr wird ein Niet als Fügeelement mittels eines Fügewerkzeugs, das einen Stempel umfasst, in die wenigstens zwei Bauteile eingedrückt, wobei durch einen entsprechend geformten Gegenhalter, bspw. in Form einer Matrize, der mit dem Fügewerkzeug zusammenwirkt, sichergestellt werden kann, dass der Niet oder die Bauteile sich in einer bestimmten Art und Weise verformen, um eine kraft- und formschlüssige Verbindung zwischen den Bauteilen herzustellen.

Weiterhin ist bspw. aus der EP 2 318 161 B1 ein sog. Ultraschall-Stanznietverfahren bekannt, bei dem ein Schwingungserzeuger, wie bspw. ein Ultraschall-Generator verwendet wird, um ein oder mehrere Komponenten beim Verbinden der Bauteile in Schwingung zu versetzen. Durch diese Schwingung wird bspw. die aufzuwendende Kraft zum Eindrücken des Niets reduziert.

Bei Nietverfahren ist es für einen automatisierten Betrieb in der Regel nötig, eine Zuführung der Niete, und insbesondere eine auch automatisierte Aufnahme dieser Niete in die Fügevorrichtung zu gewährleisten.

Aus der EP 3 117 925 A1, welche die Basis für den Oberbegriff des Anspruchs 1 bildet, ist eine Ultraschallstanznietvorrichtung mit Zentrierung des Niets bekannt. Aus der DE 103 32 124 A1 und der US 2004/217144 A1 sind herkömmliche Stanznietvorrichtung mit Federn bekannt, die den Niet zentrieren.

### Offenbarung der Erfindung

Erfindungsgemäß werden eine Stanznietvorrichtung, eine Fertigungsanlage sowie ein Verfahren zum Betreiben einer Stanznietvorrichtung mit den Merkmalen der unabhängigen Patentansprüche vorgeschlagen. Vorteilhafte Ausgestaltungen sind Gegenstand der Unteransprüche sowie der nachfolgenden Beschreibung.

Die Erfindung geht aus von einer Setzeinheit, die für eine Stanznietvorrichtung vorgesehen bzw. die zur Verwendung mit einer Stanznietvorrichtung dient. In der Setzeinheit kann dabei ein Niet gehalten werden und sie weist einen Stempel auf, mittels welchem der Niet mit Kraft beaufschlagbar und in einem Nietvorgang in wenigstens ein Bauteil einbringbar ist.

Eine Möglichkeit der Zuführung und Aufnahme im Falle von Stanznietvorrichtungen, auch bei manueller Verarbeitung, ist nun beispielsweise die Verwendung eines Gurts oder Ähnlichem, in dem mehrere Niete in einer vordefinierten Position gehalten werden und in einer Reihe angeordnet sind. Ein solcher Gurt kann dann entsprechend durch die Setzeinheit durchgeführt werden, sodass beispielsweise nach jedem Nietvorgang ein neuer Niet vor dem Stempel platziert wird. Eine Gurtnachführung kann dabei beispielsweise mit der Bewegung der Setzeinheit gekoppelt oder auch separat vorgenommen werden.

Eine weitere Möglichkeit, insbesondere bei größeren Serien und bei automatischer Verarbeitung, ist die Zuführung der Niete über einen Profilschlauch oder Ähnlichem. In einem solchen Profilschlauch können Niete in einer vordefinierten Ausrichtung geführt werden. Der Profilschlauch kann dann an einer geeigneten Stelle in der Setzeinheit angebunden werden, sodass für einen Nietvorgang jeweils ein Niet in der gewünschten Position zugeführt bzw. in die Setzeinheit eingesetzt werden kann.

Nachdem der Niet in die Setzeinheit eingebracht wurde, ist es in der Regel nötig, den Niet auch in der Setzeinheit zu halten, bis der Niet beim anschließenden Nietvorgang auf ein Bauteil aufsetzt. Das Fügewerkzeug weist hierbei neben dem Stempel in der Regel einen sog. Niederhalter auf, der den Stempel umgibt und der Führung des Niets beim Nietvorgang dient. Der Niederhalter setzt dabei in der Regel auf dem Bauteil auf, während der Stempel relativ zum Niederhalter bewegt wird, um den Niet in die Bauteile einzudrücken.

Zum Halten des Niets können nun im Niederhalter verschiedene Vorkehrungen getroffen sein. Beispielsweise können mechanische Elemente wie überfederte Halbschalen, Druckstücke, Nietschieber, flexible Fasern, eingebettete Kugeln oder Ähnliches vorgesehen sein.

Bei den eingangs bereits erwähnten Stanznietvorrichtungen mit Ultraschallunterstützung (bzw. mit entsprechender Schwingungseinkopplung) werden nun jedoch nicht nur der Stempel (bzw. eine entsprechenden Sonotrode, von welcher ein Abschnitt als Stempel dienen kann und in welchen die Schwingungen übertragen werden) und der Niet in Schwingung versetzt, sondern auch die erwähnten, im Niederhalter angeordneten mechanischen Elemente, da diese, um den Niet zu halten und auch um die Führung des Niets zu gewährleisten, mit diesem in mechanischem Kontakt stehen, und darüber auch der Niederhalter selbst. Damit ist der Verschleiß des Niederhalters bzw. der darin angeordneten mechanischen Elemente sehr hoch und insbesondere deutlich höher als bei herkömmlichen Stanznietvorrichtungen.

Erfindungsgemäß wird nun vorgeschlagen, dass für die Setzeinheit eine Haltevorrichtung vorgesehen wird, die durch Betätigung der Haltevorrichtung in eine Ausgangs-Stellung und in eine Halte-Stellung, in welcher der Niet mittels der Haltevorrichtung fixierbar ist, bringbar ist. Die Haltevorrichtung ist dabei derart ausgebildet, dass durch ein Verbringen von der Ausgangs-Stellung in die Halte-Stellung der Niet mittels der Haltevorrichtung greifbar ist, und dass durch ein Verbringen von der Halte-Stellung in die Ausgangs-Stellung die Haltevorrichtung von dem Niet lösbar ist.

Eine solche Setzeinheit ermöglicht es also, dass der Niet zunächst gegriffen und damit in einer bestimmten Position fixiert wird und in dieser Position zusammen mit der Setzeinheit an die gewünschte Stelle an die zu verbindenden Bauteile gebracht wird. Währenddessen kann sich die Haltevorrichtung in der Halte-Stellung befinden, um den Niet fixiert bzw. in Position zu halten. Erfindungsgemäß ist ein Niederhalter vorgesehen, der den Niet umgibt und in Position hält. Die Haltevorrichtung kann dann in die Ausgangs-Stellung verbracht werden, um sie vom Niet zu lösen. Erfindungsgemäß weist die Ultraschall-Stanznietvorrichtung einen Schwingungserzeuger auf zur Erzeugung von Schwingungen, die auf den Stempel einkoppelbar sind, wobei es dann bereits keinen Kontakt mehr zwischen der Haltevorrichtung und dem Niet bzw. dem Stempel (oder der Sonotrode) gibt, wenn der Stempel den Niet berührt. Vibriert der Stempel zu diesem Zeitpunkt noch nicht, ist auch ein Fixieren des Niets zwischen Stempel und Bauteil vorteilhaft. Beim Nietvorgang auf den Niet eingekoppelte Schwingungen werden damit nicht auf die Haltevorrichtung übertragen und diese ist einem deutlich geringeren Verschleiß ausgesetzt. Ebenso wird Verschleiß an der Außenfläche des Stempels, die bislang an den erwähnten mechanischen Elementen entlang geführt wurde, vermieden. Es sei erwähnt, dass eine solche Haltevorrichtung auch bei Stanznietvorrichtungen ohne Schwingungseinkopplung eine einfache und schnelle Aufnahme und Positionierung des Niets erlaubt.

Erfindungsgemäß ist die Haltevorrichtung derart mechanisch mit dem Stempel gekoppelt, dass die Haltevorrichtung durch eine Bewegung des Stempels und/oder bei einem Erreichen einer jeweils vorbestimmten Position des Stempels in die Halte-Stellung und/oder in die Ausgangs-Stellung bringbar ist. Hierzu kann ein geeignetes Gestänge oder dergleichen vorgesehen sein. Denkbar sind auch Führungen entlang geeigneter Konturen oder dergleichen. Insbesondere kann die Haltevorrichtung hierzu wenigstens ein Federelement aufweisen, welches durch die Bewegung des Stempels und/oder bei dem Erreichen der jeweils vorbestimmten Position des Stempels betätigbar ist, um die Haltevorrichtung in die Halte-Stellung und/oder in die Ausgangs-Stellung zu bringen. Eine solche mechanische Kopplung ermöglicht eine wartungsarme Haltevorrichtung.

Erfindungsgemäß weist die Setzeinheit weiterhin einen Niederhalter auf, der den Stempel wenigstens teilweise umgibt. Damit können einerseits die Bauteile fixiert werden, anderseits kann jedoch auch der Niet in Position gehalten werden, nachdem die Haltevorrichtung vom Niet gelöst wurde. Der Niederhalter kann dabei beispielsweise geeignete Ausnehmungen zur Durchführung von Teilen der Haltevorrichtung aufweisen, um diese bis zum Niet heranzuführen.

Gegenstand der Erfindung sind weiterhin eine Fertigungsanlage mit einer solchen Stanznietvorrichtung sowie ein Verfahren zum Betreiben einer Stanznietvorrichtung mit einer solchen Setzeinheit.

Bei dem vorgeschlagenen Verfahren zum Betreiben einer Stanznietvorrichtung mit einer Setzeinheit, in welcher ein Niet gehalten werden kann, und mit einem Stempel, mittels welchem der Niet mit Kraft beaufschlagbar und in einem Nietvorgang in wenigstens ein Bauteil einbringbar ist, wird der Niet mittels einer Haltevorrichtung gegriffen und dann fixiert. Anschließend wird die Setzeinheit in Richtung des wenigstens einen Bauteils bewegt, wobei, nachdem der Niet eines der Bauteile berührt, die Haltevorrichtung von dem Niet gelöst wird. Anschließend wird der Niet mittels des Stempels mit Kraft beaufschlagt und in das wenigstens eine Bauteil gedrückt.

Erfindungsgemäß wird bei dem vorgeschlagenen Verfahren eine erfindungsgemäße Stanznietvorrichtung verwendet, wobei dann die Haltevorrichtung von der Ausgangs-Stellung in die Halte-Stellung gebracht wird, um den Niet zu greifen, und die Haltevorrichtung in die Ausgangs-Stellung gebracht wird, um sie von dem Niet zu lösen, insbesondere bevor der (vibrierende) Stempel den Niet berührt bzw. bevor der Stempel zu vibrieren beginnt. Im letzteren Fall wäre auch das Fixieren des Niets nach dem Lösen der Haltevorrichtung durch den Stempel, der den Niet gegen das Bauteil drückt, möglich.

Hinsichtlich der weiteren Ausgestaltungen und Vorteile der Stanznietvorrichtung, der Fertigungsanlage sowie des Verfahrens sei zur Vermeidung von Wiederholungen auf obige Ausführungen zur erfindungsgemäßen Setzeinheit verwiesen.

Weitere Vorteile und Ausgestaltungen der Erfindung ergeben sich aus der Beschreibung und der beiliegenden Zeichnung.

Es versteht sich, dass die vorstehend genannten und die nachfolgend noch zu erläuternden Merkmale nicht nur in der jeweils angegebenen Kombination, sondern auch in anderen Kombinationen oder in Alleinstellung verwendbar sind, ohne den Rahmen der vorliegenden Ansprüche zu verlassen.

Die Erfindung ist anhand von Ausführungsbeispielen in der Zeichnung schematisch dargestellt und wird im Folgenden unter Bezugnahme auf die Zeichnung ausführlich beschrieben.

### Figurenbeschreibung

Figur 1 zeigt schematisch eine Stanznietvorrichtung mit einem Profilschlauch zur Zuführung von Nieten.
Figur 2 zeigt verschiedene Möglichkeiten zur Halterung eines Niets in einer Setzeinheit einer Stanznietvorrichtung.
Figur 3 zeigt schematisch eine erfindungsgemäße Ultraschall-Stanznietvorrichtung in einer bevorzugten Ausführungsform.
Figur 4 zeigt schematisch eine Fertigungsanlage in einer bevorzugten Ausführungsform.
Figur 5 zeigt schematisch eine erfindungsgemäße Setzeinheit in einer bevorzugten Ausführungsform.
Figur 6 zeigt schematisch eine Setzeinheit, welche nicht Teil der beanspruchten Erfindung ist.

### Detaillierte Beschreibung der Zeichnung

In Figur 1 ist schematisch eine herkömmliche Stanznietvorrichtung 10' dargestellt. Die Stanznietvorrichtung 10' weist einen Rahmen 60 auf, der vorzugsweise in Form eines C-Rahmens oder C-Bügels vorliegt, an welchem die einzelnen Komponenten bei einer Stanznietvorrichtung in der Regel angeordnet sind, um die gewünschte Position zueinander einnehmen zu können. Über den Rahmen 60 kann die Stanznietvorrichtung 10' beispielsweise an einem Arm zur Bewegung im Raum befestigt sein.

Die Stanznietvorrichtung 10' weist einen Stempel 15 auf, beispielhaft mit einem runden Querschnitt. Der Stempel 15 ist von einem (hülsenförmigen) Niederhalter 16 radial umgeben und relativ zu diesem in Längsrichtung beweglich angeordnet. Der Stempel 15 und der Niederhalter 16 bilden dabei zusammen ein Fügewerkzeug 70'. Der Stempel 15 ist mit einem Antrieb 50 gekoppelt, der dazu dient, eine zum Eindrücken des Niets 20 in die beiden Bauteile 11, 12 benötigte Kraft F aufzubringen. Der Antrieb 50 kann bspw. mittels der Recheneinheit 95 gesteuert werden.

Bei dem Antrieb 50 kann es sich bspw. um einen Antrieb mit Kugel-, Rollen- oder Planetengewindetrieb oder dergleichen handeln, der dazu geeignet ist, eine Kraft F zum Eindrücken eines Niets 20 als Fügeelement in die Bauteile 11, 12 aufzubringen.

Ebenfalls ist der Niederhalter 16 dazu eingerichtet, gegen die Oberfläche des dem Stempel 15 zugewandten Bauteils 11 mit einer Niederhaltekraft zu drücken. Hierzu kann beispielsweise ein eigener Antrieb vorgesehen sein. Jedoch kann der Niederhalter auch (wie hier gezeigt) an den Antrieb des Stempels oder an den Stempel selbst gekoppelt sein, beispielsweise mittels einer Feder.

Auf der dem Stempel 15 und dem Niederhalter 16 gegenüberliegenden Seite der beiden Bauteile 11, 12 ist ein Gegenhalter in Form einer Matrize 18 angeordnet. Der Stempel 15 und die Matrize 18 sind in vertikaler Richtung, wie auch der Niederhalter 16, beweglich angeordnet und relativ zueinander bewegbar. Der Niederhalter 16 und die Matrize 18 dienen dazu, die beiden Bauteile 11, 12 zwischen dem Niederhalter 16 und der Matrize 18 während der Bearbeitung durch den Stempel 15 einzuspannen bzw. zusammenzudrücken.

Der Niet 20, hier beispielhaft ein Halbhohlniet, besteht bevorzugt aus einem gegenüber den Werkstoffen der beiden Bauteile 11, 12 härteren Material, zumindest im Bereich eines Nietschafts. Die dem Bauteil 11 abgewandte, ebene Oberseite des Niets ist in Wirkverbindung mit dem Stempel 15 angeordnet, der an der Oberseite des Niets 20 flächig anliegt.

Weiterhin ist an dem Niederhalter 16 ein Profilschlauch 17 angebracht, der der Zuführung der Niete dient. Über den Profilschlauch können Niete einzeln in das Fügewerkzeug 70 eingebracht werden, sodass für jeden neuen Nietvorgang ein neuer Niet zur Verfügung steht.

In Figur 2 sind verschiedene Möglichkeiten dargestellt, wie der Niet 20 in der Setzeinheit 70' bzw. dem Niederhalter 16' gehalten werden kann. In Figur 2a ist die Innenseite des Niederhalters 16' beispielhaft mit Fasern 40 versehen, die nach unten gerichtet sind. Der Niet 20 kann auf diese Weise einerseits gehalten, andererseits aber auch durch den Stempel leicht nach unten gedrückt und dabei geführt werden.

In Figur 2b ist die Innenseite des Niederhalters 16' beispielhaft mit nach unten gerichteten Stützen 41, die mittels Federn gelagert sind, versehen. Der Niet 20 kann auf diese Weise einerseits gehalten, andererseits aber auch durch den Stempel leicht nach unten gedrückt werden.

In Figur 2c ist an einer Seite des Niederhalters 16' beispielhaft ein Nietschieber 42 vorgesehen, über den der Niet seitlich in den Niederhalter gedrückt wird. Der Niet 20 kann auf diese Weise einerseits gehalten, andererseits aber auch durch den Stempel leicht nach unten gedrückt werden.

In Figur 2d ist die Innenseite des Niederhalters 16' beispielhaft mit eingebetteten Kugeln 43 versehen, die beispielsweise aus Elastomeren oder polymerem Material gefertigt sind. Der Niet 20 kann auf diese Weise einerseits gehalten, andererseits aber auch durch den Stempel leicht nach unten gedrückt und geführt werden.

Den in den Figuren 2a bis 2d gezeigten mechanischen Elementen in dem Niederhalter 16' ist gemeinsam, dass (zumindest nahezu) während des gesamten Fügevorgangs ein Kontakt zwischen den mechanischen Elementen und dem Niet besteht. Zudem steht die Außenfläche des Stempels in Kontakt mit diesen Elementen. Wenn nun hier Schwingungen in den Stempel eingekoppelt würden, so würden auch die mechanischen Elemente in Schwingung versetzt, was zu erhöhtem Verschleiß führt. Zudem entsteht zusätzlich Verschleiß durch den Kontakt zwischen Stempel und mechanischen Elementen.

In Figur 3 ist schematisch eine erfindungsgemäße Ultraschall-Stanznietvorrichtung 10 dargestellt, die auch für ein erfindungsgemäßes Verfahren verwendet werden kann. Die Ultraschall-Stanznietvorrichtung 10 entspricht vom grundlegenden Aufbau der in Figur 1 gezeigten herkömmlichen Stanznietvorrichtung 10', insofern sei auch auf die dortige Beschreibung verwiesen. Jedoch ist Schwingungserzeuger in Form eines Schwingungskonverters 30 mit einem Signalgenerator 32 vorgesehen, die zusammen der Erzeugung von Ultraschall dienen.

Die Ultraschall-Stanznietvorrichtung 10 weist einen Stempel 15, der hier auch als Sonotrode dient, auf, beispielhaft mit einem runden Querschnitt. Der Stempel 15 ist auch hier von einem (hülsenförmigen) Niederhalter 16 radial umgeben und relativ zu diesem in Längsrichtung beweglich angeordnet. Der Niederhalter ist hierbei vorzugsweise an einem sog. Nullamplitudendurchgang des Stempels, d.h. einer Position des Stempels, an der Schwingungsamplituden Null oder zumindest möglichst gering sind, mittels einer Feder befestigt. Insbesondere ist der Stempel 15 mit einem Antrieb 50 gekoppelt, der dazu dient, eine zum Eindrücken des Niets 20 in die beiden Bauteile 11, 12 benötigte Kraft F aufzubringen. Der Antrieb 50 kann bspw. mittels der Recheneinheit 95 gesteuert werden.

Der Stempel 15 ist über einen sog. Booster 31 mit dem Schwingungskonverter 30 wirkverbunden, sodass die Ultraschall-Schwingungen auf den Stempel 15 und damit den Niet 20 übertragbar sind. Insbesondere werden dabei Ultraschallschwingungen mit einer Schwingweite (Abstand zwischen maximaler positiver und negativer Amplitude einer Schwingung) zwischen 10 µm und 110 µm (entspricht einer Amplitude von 5 µm bis 55 µm) und einer Frequenz zwischen 15 kHz und 35 kHz oder ggf. auch höher erzeugt. Der Signalgenerator 32 ist an die Recheneinheit 95 angebunden und kann von dieser angesteuert werden.

An dem Antrieb 50 ist ein Gestell 35 angebracht, an dem der Schwingungskonverter 30, der Booster 31 sowie der Stempel bzw. die Sonotrode 15 angeordnet sind, wobei der Stempel 15 und der daran angebrachte Niederhalter 16 eine Setzeinheit 70 bilden. Weiterhin weist die Setzeinheit 70 eine Haltevorrichtung 80 auf, die hier nur grob schematisch dargestellt ist. Für eine detaillierte Darstellung und Erläuterung der Haltevorrichtung sei an dieser auf die Figuren 5 und 6 verwiesen.

In Figur 4 ist vereinfacht und schematisch eine erfindungsgemäße Fertigungsanlage 100 in einer bevorzugten Ausführungsform dargestellt. Bei der Fertigungsanlage kann es sich beispielsweise um einen Industrieroboter, beispielsweise für einen automobilen Karosseriebau, handeln.

Die Fertigungsanlage 100 weist dabei eine auf einem Boden angeordnete Trägerstruktur 3 und zwei daran angeordnete, miteinander verbundene und bewegliche Arme 4 und 5 auf. Am Ende des Armes 5 ist eine Ultraschall-Stanznietvorrichtung 10, wie sie beispielsweise in Figur 3 detaillierter gezeigt ist, angeordnet.

Weiterhin ist ein Vorratsbehältnis 110, beispielsweise ein Magazin, vorgesehen, in dem Niete vorgehalten werden können. Die Ultraschall-Stanznietvorrichtung 10 kann dann beispielsweise über die Arme zu dem Vorratsbehältnis 110 bewegt werden, um einen Niet von dort zu entnehmen.

In Figur 5 ist schematisch eine erfindungsgemäße Setzeinheit 70 in einer Ausführungsform dargestellt, anhand welcher ein erfindungsgemäßes Verfahren erläutert werden soll. Die Setzeinheit 70 kann beispielsweise bei der in Figur 3 dargestellten Stanznietvorrichtung Verwendung finden.

Die Setzeinheit 70 weist - wie bereits erwähnt - eine Haltevorrichtung 80 auf, die hier wiederum Halteelemente 83 aufweist, die über Federn 83 an den Stempel bzw. die Sonotrode 15 angebunden sind. Mittels Federn 84 können die Halteelemente 83 nun in Richtung des Niets 20 gedrückt werden. Die Halteelemente 83 werden hier beispielhaft durch geeignete Öffnungen in dem Niederhalter 16 geführt. In der oben gezeigten Darstellung befindet sich die Haltevorrichtung 80 dabei in der Halte-Stellung P_{H}.

Die Setzeinheit 70 kann nun in Richtung der Bauteile 11, 12 geführt werden, bis der Niet 20 und der Niederhalter 16 auf einem der Bauteile anliegen, wie in der unteren Darstellung gezeigt. Dabei kann der Niederhalter 16 durch geeignete Federn an das Bauteil 11 gedrückt werden, wenn sich der Stempel 15 in Richtung der Bauteile bewegt.

Zudem wird bei einer Bewegung des Stempels 15 über die Federn 82 eine Kraft auf die Halteelemente 83 ausgeübt, sodass diese aufgrund der schrägen Flächen an den Halteelementen 83 entgegen der Federkraft der Federn 84 auseinander und vom Niet 20 weggedrückt werden. Damit befindet sich die Haltevorrichtung 80 in einer Ausgangs-Stellung P_{A}, in welcher sie weder den Niet 20 noch den Niederhalter 16 berührt.

Dann kann der Nietvorgang, bei dem der Niet 20 über den Stempel 15 mit Kraft beaufschlagt und in die Bauteile 11, 12 eingedrückt wird, durchgeführt werden. Anschließend kann die Setzeinheit wieder von den Bauteilen wegbewegt und beispielsweise zu dem in Figur 4 gezeigten Vorratsbehältnis 110 geführt werden, um einen neuen Niet aufzunehmen. Hierzu kann die Haltevorrichtung zunächst weiterhin in der Ausgangs-Stellung belassen werden, und dann, sobald sie geeignet zu dem neuen Niet platziert ist, in die Halte-Stellung verbracht werden.

Es versteht sich, dass die Federkräfte der Federn 82 und 84 geeignet aufeinander abgestimmt werden sollten, um bei einer gewünschten Position bzw. Bewegung des Stempels 15 die Haltevorrichtung 80 wie gewünscht zu bewegen. Weiterhin sei angemerkt, dass die Halteelemente 83 auf geeignete Weise an der Setzeinheit oder ggf. auch der Stanznietvorrichtung zu befestigen sind.

In Figur 6 ist schematisch eine Setzeinheit 71 dargestellt, welche nicht Teil der beanspruchten Erfindung ist. Die Setzeinheit 71 kann beispielsweise ebenfalls bei der in Figur 3 dargestellten Stanznietvorrichtung Verwendung finden. Im Vergleich zu der Ausführungsform gemäß Figur 5 ist hier keine mechanische Kopplung der Haltevorrichtung vorgesehen, sondern die Haltevorrichtung 85 weist elektrische Aktoren 87 auf, die Halteelemente 88 bewegen können. Anstatt der elektrischen Aktoren könnten beispielsweise auch druckluft-betätigte Aktoren verwendet werden.

Diese Halteelemente 88 können nun durch geeignete Ansteuerung der Aktoren 87so bewegt werden, dass sich die Haltevorrichtung 85 in eine Halte-Stellung P_{H} und eine Ausgangs-Stellung P_{A} verbringen lässt. Im Übrigen kann die Setzeinheit 71 wie bereits zur Setzeinheit 70 in Bezug auf Figur 5 erläutert für einen Nietvorgang verwendet werden. Weiterhin sei angemerkt, dass die Aktoren 87 und Halteelemente 88 auf geeignete Weise an der Setzeinheit oder ggf. auch der Stanznietvorrichtung zu befestigen sind.

## Patentansprüche

1. Stanznietvorrichtung (10) mit einer Setzeinheit (70, 71), in welcher Setzeinheit (70, 71) ein Niet (20) gehalten werden kann, und mit einem Stempel (15), mittels welchem der Niet (20) mit Kraft (F) beaufschlagbar und in einem Nietvorgang in wenigstens ein Bauteil (11, 12) einbringbar ist,
wobei die Setzeinheit (70,71) einen Niederhalter (16) aufweist, der den Stempel (15) wenigstens teilweise umgibt,
wobei die Stanznietvorrichtung (10) als Ultraschall-Stanznietvorrichtung mit einem Schwingungserzeuger (30, 32) zur Erzeugung von Schwingungen, die auf den Stempel (15) einkoppelbar sind, ausgebildet ist,
**gekennzeichnet durch** eine Haltevorrichtung (80, 85), die durch Betätigung der Haltevorrichtung (80, 85) in eine Ausgangs-Stellung (P_{A}) und in eine Halte-Stellung (P_{H}), in welcher der Niet (20) mittels der Haltevorrichtung (80, 85) fixierbar ist, bringbar ist,
wobei die Haltevorrichtung (80, 85) derart ausgebildet ist, dass durch ein Verbringen von der Ausgangs-Stellung (P_{A}) in die Halte-Stellung (P_{H}) der Niet (20) mittels der Haltevorrichtung (80, 85) greifbar ist, und durch ein Verbringen von der Halte-Stellung (P_{H}) in die Ausgangs-Stellung (P_{A}) die Haltevorrichtung (80, 85) von dem Niet (20) lösbar ist,
wobei die Haltevorrichtung (80, 85) derart ausgebildet ist, dass es in der Ausgangs-Stellung (P_{A}) keinen Kontakt mehr zwischen der Haltevorrichtung und dem Niet, zwischen der Haltevorrichtung und dem Niederhalter (16) und zwischen der Haltevorrichtung und dem Stempel gibt, wenn der Stempel den Niet berührt, wobei der Niederhalter (16) den Niet (20) umgibt und in Position hält, und
wobei die Haltevorrichtung (85) Halteelemente (83) aufweist, die über erste Federn (82) an den Stempel angebunden sind, und wobei zweite Federn (84) vorgesehen sind, mittels welcher die Halteelemente (82) in Richtung des Niets drückbar sind, wobei die Haltevorrichtung derart eingerichtet ist, dass bei einer Bewegung des Stempels über die ersten Federn (82) eine Kraft auf die Halteelemente (83) ausgeübt wird, sodass diese aufgrund schräger Flächen an den Halteelementen (83) entgegen der Federkraft der zweiten Federn (84) auseinander und vom Niet (20) weggedrückt werden, sodass sich die Haltevorrichtung (80) in der Ausgangs-Stellung (P_{A}) befindet.

2. Fertigungsanlage (100) mit einer Stanznietvorrichtung (10) nach Anspruch 1.

3. Verfahren zum Betreiben einer Stanznietvorrichtung (10) nach Anspruch 1, wobei der Niet (20) mittels einer Haltevorrichtung (80, 85) gegriffen und dann fixiert wird,
wobei die Setzeinheit (70, 71) anschließend in Richtung des wenigstens einen Bauteils (11, 12) bewegt wird,
wobei, nachdem der Niet (12) eines der Bauteile (11) berührt, die Haltevorrichtung (80. 85) von dem Niet (20) gelöst wird, und
wobei anschließend der Niet (20) mittels des Stempels (15) mit Kraft (F) beaufschlagt und in das wenigstens eine Bauteil (11, 12) gedrückt wird,
wobei die Haltevorrichtung (80, 85) in die Halte-Stellung (P_{H}) gebracht wird, um den Niet (20) zu greifen, und
wobei die Haltevorrichtung (80, 85) in die Ausgangs-Stellung (P_{A}) gebracht wird, um sie von dem Niet zu lösen.

## Claims

1. Punch riveting device (10) having a setting unit (70, 71), in which setting unit (70, 71) a rivet (20) can be held, and having a punch (15) by means of which the rivet (20) can be subjected to force (F) and can be introduced into at least one component (11, 12) in a riveting operation,
wherein the setting unit (70, 71) has a holding-down means (16) which at least partially surrounds the punch (15),
wherein the punch riveting device (10) takes the form of an ultrasonic punch riveting device having a vibration generator (30, 32) for generating vibrations which can be coupled into the punch (15),
**characterized by** a holding device (80, 85) which, by actuating the holding device (80, 85), can be brought into a starting position (P_{A}) and into a holding position (P_{H}) in which the rivet (20) can be fixed by means of the holding device (80, 85),
wherein the holding device (80, 85) is designed in such a way that that, by being brought from the starting position (P_{A}) into the holding position (P_{H}), the rivet (20) can be gripped by means of the holding device (80, 85), and, by being brought from the holding position (P_{H}) into the starting position (P_{A}), the holding device (80, 85) can be released from the rivet (20),
wherein the holding device (80, 85) is designed in such a way that, in the starting position (P_{A}), there is no longer any contact between the holding device and the rivet, between the holding device and the holding-down means (16) and between the holding device and the punch when the punch contacts the rivet, wherein the holding-down means (16) surrounds the rivet (20) and holds it in position, and
wherein the holding device (85) has holding elements (83) which are connected to the punch via first springs (82), and wherein second springs (84) are provided by means of which the holding elements (82) can be pressed in the direction of the rivet, wherein the holding device is configured in such a way that, upon a movement of the punch, a force is exerted on the holding elements (83) by way of the first springs (82), with the result that, by virtue of oblique surfaces on the holding elements (83), the latter are pressed apart counter to the spring force of the second springs (84) and away from the rivet (20), with the result that the holding device (80) is situated in the starting position (P_{A}) .

2. Production unit (100) having a punch riveting device (10) according to Claim 1.

3. Method for operating a punch riveting device (10) according to Claim 1,
wherein the rivet (20) is gripped by means of a holding device (80, 85) and then fixed,
wherein the setting unit (70, 71) is then moved in the direction of the at least one component (11, 12),
wherein, after the rivet (12) contacts one of the components (11), the holding device (80, 85) is released from the rivet (20), and
wherein the rivet (20) is then subjected to force (F) by means of the punch (15) and is pressed into the at least one component (11, 12),
wherein the holding device (80, 85) is brought into the holding position (P_{H}) in order to grip the rivet (20), and
wherein the holding device (80, 85) is brought into the starting position (P_{A}) in order to release it from the rivet.

## Revendications

1. Dispositif de rivetage auto-perforant (10) comprenant une unité de placement (70, 71), unité de placement (70, 71) dans laquelle un rivet (20) peut être maintenu, et un poinçon (15) au moyen duquel le rivet (20) peut être soumis à une force (F) et introduit dans au moins un composant (11, 12) dans un processus de rivetage,
l'unité de placement (70, 71) comportant un dispositif de maintien (16) qui entoure au moins partiellement le poinçon (15),
le dispositif de rivetage auto-perforant (10) étant conçu comme un dispositif de rivetage auto-perforant à ultrasons comprenant un générateur de vibrations (30, 32) destiné à générer des vibrations qui peuvent être injectées par couplage dans le poinçon (15),
**caractérisé par** un dispositif de retenue (80, 85) qui peut être amené, par actionnement du dispositif de retenue (80, 85), dans une position initiale (P_{A}) et dans une position de retenue (P_{H}) dans laquelle le rivet (20) peut être fixé au moyen du dispositif de retenue (80, 85),
le dispositif de retenue (80, 85) étant conçu de telle sorte que le rivet (20) peut être saisi au moyen du dispositif de retenue (80, 85) par déplacement de la position initiale (P_{A}) à la position de retenue (P_{H}), et le dispositif de retenue (80, 85) peut être libéré du rivet (20) par déplacement de la position de retenue (P_{H}) à la position initiale (P_{A}),
le dispositif de retenue (80, 85) étant conçu de telle sorte qu'il n'y ait plus de contact entre le dispositif de retenue et le rivet, entre le dispositif de retenue et le dispositif de maintien (16) et entre le dispositif de retenue et le poinçon dans la position initiale (P_{A}), lorsque le poinçon touche le rivet, le dispositif de maintien (16) entourant et maintenant le rivet (20) en position, et
le dispositif de retenue (85) comportant des éléments de retenue (83) qui sont reliés au poinçon par le biais de premiers ressorts (82), et des deuxièmes ressorts (84) étant prévus qui peuvent presser les éléments de retenue (82) en direction du rivet, le dispositif de retenue étant conçu de telle sorte que, lorsque le poinçon se déplace, une force est exercée par les premiers ressorts (82) sur les éléments de retenue (83) de sorte que, en raison des surfaces inclinées au niveau des éléments de retenue (83), ceux-ci soient écartés l'un de l'autre et éloignés du rivet (20) en s'opposant à la force de ressort des deuxièmes ressorts (84) de sorte que le dispositif de retenue (80) soit dans la position initiale (P_{A}).

2. Installation de fabrication (100) comprenant un dispositif de rivetage auto-perforant (10) selon la revendication 1.

3. Procédé de fonctionnement d'un dispositif de rivetage auto-perforant (10) selon la revendication 1,
le rivet (20) étant saisi au moyen d'un dispositif de retenue (80, 85) puis fixé,
l'unité de placement (70, 71) étant ensuite déplacée en direction de l'au moins un composant (11, 12),
une fois que le rivet (12) est en contact avec l'un des composants (11), le dispositif de retenue (80, 85) étant libéré du rivet (20), et
le rivet (20) étant alors soumis à une force (F) au moyen du poinçon (15) et pressé dans l'au moins un composant (11, 12),
le dispositif de retenue (80, 85) étant amené dans la position de retenue (P_{H}) afin de saisir le rivet (20), et
le dispositif de retenue (80, 85) étant amené dans la position initiale (P_{A}) afin d'être libéré du rivet.
